# EUROPÄISCHE PATENTSCHRIFT

(11) **EP 1 313 171 B1**
(45) Veröffentlichungstag und Bekanntmachung des Hinweises auf die Patenterteilung: **01.09.2004**
(21) Anmeldenummer: 02292529.1
(22) Anmeldetag: 14.10.2002
(51) Int. Cl.: H01R 9/05

(54) **Anordnung zum Anschliessen eines Steckverbinders an eine geschirmte elektrische Leitung**
Device for connecting an electrical connector to an electrical shielded cable
Ensemble pour la connexion d'un connecteur électrique à un câble électrique blindé

(30) Priorität: 10.11.2001 DE 10155409
(43) Veröffentlichungstag der Anmeldung: 21.05.2003
(73) Patentinhaber: Nexans, 75008 Paris (FR)
(72) Erfinder: Schauer, Friedrich, Dipl.-Ing., 90562 Heroldsberg (DE); Czeschka, Martin, Ing., 91161 Hilpoltstein (DE)
(74) Vertreter: Döring, Roger, Dipl.-Ing.

(56) Entgegenhaltungen:
- DE-A- 3 242 073
- US-A- 5 558 539
- US-A- 6 012 950
- PATENT ABSTRACTS OF JAPAN vol. 1996, no. 01, 31. Januar 1996 (1996-01-31) & JP 07 240245 A (MATSUSHITA ELECTRIC IND CO LTD), 12. September 1995 (1995-09-12)

## Beschreibung

Die Erfindung bezieht sich auf eine Anordnung gemäß dem Oberbegriff des Patentanspruchs 1.

Eine solche Anordnung geht aus der US-PS 5,558,539 hervor.

Geschirmte elektrische Leitungen werden dort eingesetzt, wo eine störungsfreie Signalübertragung erforderlich ist. Sie werden beispielsweise an elektronische Geräte, wie Oszillographen, Meßgeräte oder Steuergeräte, angeschlossen. Der Schirm einer solchen Leitung darf an der Einführungsstelle der Leitung in das entsprechende Gerät nicht unterbrochen sein. Das gilt auch dann, wenn an dem Ende der Leitung ein Teil eines Steckverbinders angebracht wird, der in ein Gerät einzustecken oder mit einem komplementären Teil des Steckverbinders zusammenzustecken ist. Auch im Bereich einer derartigen Steckverbindung muß die Schirmung erhalten bleiben.

Bei der aus der DE 32 42 073 C2 bekannten Anordnung ist eine geschirmte Leitung in ein metallisches Gehäuse eines elektrischen Geräts eingeführt. Der als Geflecht ausgeführte Schirm der Leitung liegt hier außen auf einem als Rohr ausgeführten Kontaktelement auf. Über dem Schirm ist eine denselben auf dem Rohr festlegende Quetschhülse angeordnet. Das Leitungsende ist feuchtigkeitsdicht in einen durch Spritzen hergestellten Schutzkörper aus Isoliermaterial eingebettet. Das durch die Wandung des Gehäuses hindurchragende Rohr hat einen Gewindestutzen. Es ist in Montageposition im Innern des Gehäuses durch eine auf den Gewindestutzen aufgeschraubte Mutter festgelegt. Die isolierten Leiter der Leitung ragen dann durch das Rohr bis in das Gehäuse hinein.

Bei der bekannten Anordnung nach der EP 1 095 429 A1 ist ein metallisches Rohrstück zwischen der Seele der Leitung und dem dieselbe umgebenden Schirm angeordnet, und zwar in einem vom Mantel aus Isoliermaterial umgebenen Bereich. Der an seinem Ende abgemantelte Schirm ist so zurückgebogen, daß er außen auf dem Mantel aufliegt. Über dem Rohrstück und dem Mantel der Leitung mit außen anliegendem Schirm ist eine an ihrem über die Leitung ragenden, hinteren Ende verformbare metallische Hülse angebracht, die mit ihrem vorderen Ende am Rohrstück anliegt. Die Hülse ist durch eine auf dieselbe aufgeschraubte Überwurfmutter an ihrem verformbaren, freien Ende auf den Mantel der Leitung mit Schirm und das darunter liegende Rohrstück aufgepreßt. Die Funktionssicherheit dieser bekannten Anordnung ist wesentlich von der Festigkeit und vom Bestand des Mantels abhängig. Sie ist daher auf Dauer nicht gewährleistet, da das Material des Mantels bei der auf denselben einwirkenden Preßbelastung relativ schnell nachgibt. Die vielen Teile der Anordnung lockern sich dann und die Schirmung wird unterbrochen.

Die eingangs erwähnte US-PS 5,558,539 beschreibt eine Anordnung zum Anschließen eines Steckverbinders an eine geschirmte elektrische Leitung, deren Schirm ein Geflecht aus metallischen Drähten ist. Die Anordnung hat ein rohrförmiges, metallisches Kontaktelement, auf dessen äußerer Oberfläche der Schirm der Leitung rundum aufliegt und durch welches die Leitung hindurchgeführt ist. Der Steckverbinder ist in einem metallischen Gehäuse angeordnet. Das Kontaktelement ist als aus dem Gehäuse herausragender Rohrstutzen ausgebildet, an dessen im Gehäuse liegenden Ende eine radial nach außen abstehende Erweiterung angebracht ist, die an der Wandung anliegt. Der Schirm liegt außen auf dem Rohrstutzen auf. Er ist durch ein als Kabelschelle ausgeführtes Befestigungselement an dem Rohrstutzen festgelegt.

Der Erfindung liegt die Aufgabe zugrunde, die eingangs geschilderte Anordnung so zu gestalten, daß sie bei einfachem Aufbau und voll wirksamer Schirmung auf Dauer Bestand hat.

Diese Aufgabe wird entsprechend den kennzeichnenden Merkmalen des Patentanspruchs 1 gelöst. Diese Anordnung ist einfach aufgebaut und einfach zu handhaben. Für den Anschluß der Leitung an das metallische Gehäuse des Steckverbinders muß nur das Kontaktelement so durch ein in der Wandung desselben vorhandenes Loch gesteckt werden, daß seine umlaufende Erweiterung dicht und fest an der Wandung anliegt. Leiter und Schirm der Leitung sind von deren aus Isoliermaterial bestehenden Mantel befreit. Der Leiter wird durch den aus dem Gehäuse herausragenden Rohrstutzen des Kontaktelements hindurch gesteckt. Dabei wird gleichzeitig der Schirm außen auf den Rohrstutzen aufgeschoben. Die vorzugsweise vorher auf die Leitung aufgeschobene Quetschhülse wird dann bis zur Anlage an der Wandung des Gehäuses in Position gebracht und in dieser Position um Schirm und Rohrstutzen herumgequetscht. Der Schirm ist dadurch am Kontaktelement festgelegt und das Kontaktelement selber ist ohne zusätzliche Befestigungsmittel mit dem Gehäuse verbunden und an dessen Wandung befestigt. Da der Schirm direkt auf dem Rohrstutzen aufliegt und die Quetschhülse direkt über dem Schirm angebracht ist, ergibt sich eine auf Dauer feste Anordnung mit sicherer Schirmung von Leitung und Steckverbinder.

Die Quetschhülse kann sich bei entsprechender Länge bis über den Mantel der Leitung erstrecken. Es ist aber auch möglich, einen Schrumpfschlauch aufzubringen, der an einer kürzeren Quetschhülse und am Mantel der Leitung anliegt.

Ausführungsbeispiele des Erfindungsgegenstandes sind in den Zeichnungen dargestellt.

Es zeigen:
Fig. 1 die Anordnung nach der Erfindung in schematischer Darstellung.
Fig. 2 eine Einzelheit der Anordnung in vergrößerter Darstellung.
Fig. 3 einen Schnitt durch Fig. 2 längs der Linie III - III.
Fig. 4 eine gegenüber Fig. 2 abgewandelte Ausführungsform.

In Fig. 1 ist schematisch ein Steckverbinder 1 dargestellt, bei dem es sich um einen Teil einer elektrischen Steckverbindung handelt. Der Steckverbinder 1 kann mit Steckerstiften oder Buchsenkontakten ausgerüstet sein. An den Steckverbinder 1 ist eine geschirmte elektrische Leitung 2 angeschlossen, die mindestens einen isolierten elektrischen Leiter (Ader) aufweist. Üblicherweise hat die Leitung 2 zwei oder mehr Adern, welche gegebenenfalls mit zusätzlichen Umhüllungen die Seele der Leitung 2 bilden. Diese ist von einem als Geflecht aus metallischen Drähten, insbesondere aus Kupferdrähten, ausgeführten Schirm 3 umgeben, über dem ein Mantel 4 aus Isoliermaterial angebracht ist (Fig. 2 und 4). Der Steckverbinder 1 ist von einem topfförmigen, metallischen Gehäuse 5 umgeben, das nur dessen Steckseite freiläßt. Es besteht beispielsweise aus Zink. Die Leitung 2 bzw. deren Seele ist durch die Wandung des Gehäuses 5 hindurchgeführt.

Die Verbindung des Schirms 3 der Leitung 2 mit dem Gehäuse 5 wird im folgenden anhand der Fig. 2 bis 4 erläutert, in denen nur die für das Verständnis der Anordnung erforderlichen Teile der Leitung 2 dargestellt sind:

Zum Einführen der Leitung 2 bzw. der Seele derselben in das Gehäuse 5 ist ein als Rohrstutzen 6 ausgebildetes Kontaktelement verwendet. Der Rohrstutzen 6 besteht beispielsweise aus Stahl bzw. Edelstahl. Er dient gleichzeitig der Verbindung des Schirms 3 der Leitung 2 mit dem metallischen Gehäuse 5 und damit der sicheren Durchverbindung der Schirmung. Der Rohrstutzen 6 ist in ein Loch in der Wandung des Gehäuses 5 eingesetzt. Er hat an seinem innerhalb des Gehäuses 5 liegenden Ende eine vorzugsweise mit rechtwinkligem Übergang nach außen abstehende Erweiterung 7, die dicht und fest an der Wandung des Gehäuses 5 anliegt. Das kann beispielsweise durch einen aus Zink bestehenden Quetschring 8 erreicht werden, der außen auf die Erweiterung 7 aufgepreßt ist. Der Quetschring 8 kann aber auch einteilig mit der Erweiterung 7 des Rohrstutzens 6 ausgeführt sein.

Der Rohrstutzen 6 ragt aus dem Gehäuse 5 heraus. An seiner äußeren Umfangsfläche liegt der Schirm 3 der Leitung 2 rundum an. Er ist am Rohrstutzen 6 durch eine beispielsweise aus Messing oder Kupfer bestehende Quetschhülse 9 festgelegt, welche direkt an dem Schirm 3 anliegt und denselben auf den Rohrstutzen 6 preßt. Die Quetschhülse 9 liegt außerdem mit einer Stirnseite dicht an der Wandung des Gehäuses 5 an. Sie dient in erster Linie zur festen Verbindung von Schirm 3 und Rohrstutzen 6 und im Zusammenwirken mit der Erweiterung 7 des Rohrstutzens 6 zur Abstützung der Verbindung am Gehäuse 5. Nach dem Verpressen kann die Quetschhülse 9 entsprechend Fig. 3 beispielsweise einen sechseckigen Querschnitt haben.

Die Quetschhülse 9 kann gemäß Fig. 2 so lang sein, daß sie bis über den Mantel 4 der Leitung 2 ragt. Sie wird dann auch mit diesem verquetscht. Dadurch ist der Mantel 4 auf einfache Weise so an der Verbindungsstelle gehalten, daß er nicht wegrutschen kann.

Alternativ zur Ausführungsform nach Fig. 2 kann gemäß Fig. 4 auch eine kurze Quetschhülse 9 verwendet werden. In diesem Fall kann zusätzlich ein aus einem bei Wärmezufuhr schrumpfenden Material bestehender Schrumpfschlauch 10 eingesetzt werden, der an der Quetschhülse 9 anliegt und sich bis über den Mantel 4 der Leitung 2 erstreckt. Auch so ist der Mantel 4 an der Verbindungsstelle festgehalten. Der Schrumpfschlauch 10 kann an seiner äußeren Oberfläche auch mit Kennzeichen versehen sein.

Die Anordnung nach der Erfindung wird beispielsweise wie folgt hergestellt:

Der Rohrstutzen 6 wird durch ein Loch in der Wandung des Gehäuses 5 geschoben und beispielsweise mit dem Quetschring 8 an demselben befestigt. Das Ende der Leitung 2 bzw. deren Seele wird dann durch den Rohrstutzen 6 geschoben und an demselben befestigt. Dazu wird vorher der Mantel 4 der Leitung 2 auf einer vorgegebenen Länge entfernt. Der dadurch freigelegte Schirm 3 wird danach so weit gekürzt (abgetrennt), daß die Ader bzw. Adern der Seele der Leitung 2 mit ausreichender Länge aus demselben herausragt bzw. herausragen. Beim Durchschieben der Seele der Leitung 2 durch den Rohrstutzen 6 wird gleichzeitig der Schirm 3 außen auf den Rohrstutzen 6 aufgeschoben. Dabei wird der Schirm 3 wegen des größeren Außendurchmessers des Rohrstutzens 6 etwas aufgeweitet, so daß er fest an demselben anliegt. Das wird durch ein konisch geformtes Ende des Rohrstutzens 6 erleichtert, so wie es in den Fig. 2 und 4 gezeigt ist. Die vorher auf die Leitung 2 aufgeschobene Quetschhülse 9 wird dann positioniert und mit dem Schirm 3 sowie gegebenenfalls dem Mantel 4 der Leitung 2 verquetscht.

## Patentansprüche

1. Anordnung zum Anschließen eines Steckverbinders (1) an eine geschirmte elektrische Leitung (2), über deren mindestens einen isolierten Leiter aufweisender Seele ein als Geflecht aus metallischen Drähten bestehender Schirm (3) angebracht ist, der von einem Mantel (4) aus Isoliermaterial umgeben ist, welche ein rohrförmiges, metallisches Kontaktelement aufweist, auf dessen äußerer Oberfläche der Schirm (3) der Leitung (2) rundum aufliegt und durch welches die Seele der Leitung (2) hindurchgeführt ist, bei welcher der Steckverbinder (1) in einem metallischen Gehäuse (5) angeordnet ist, bei welcher das Kontaktelement als durch die Wandung des Gehäuses (5) hindurchragender Rohrstutzen (6) ausgebildet ist, an dessen im Gehäuse (5) liegenden Ende eine radial nach außen abstehende Erweiterung (7) angebracht ist, die an der Wandung anliegt, und bei welcher der Schirm (3) außen auf dem aus dem Gehäuse (5) herausragenden Rohrstutzen (6) aufliegt und durch ein Befestigungselement an demselben festgelegt ist, **dadurch gekennzeichnet,**
- **daß** einerseits die Erweiterung (7) des Rohrstutzens (6) dicht und fest innen an der Wandung des Gehäuses (5) anliegt und
- **daß** andererseits das als Quetschhülse (9) ausgeführte Befestigungselement außen dicht an der Wandung des Gehäuses (5) anliegt.

2. Anordnung nach Anspruch 1, **dadurch gekennzeichnet, daß** die Quetschhülse (9) sich mit ihrem freien Ende bis über den Mantel (4) der Leitung (2) erstreckt.

3. Anordnung nach Anspruch 1, **dadurch gekennzeichnet, daß** über der Quetschhülse (9) ein aus einem bei Wärmezufuhr schrumpfendem Material bestehender Schrumpfschlauch (10) angeordnet ist, der sich bis über den Mantel (4) der Leitung (2) erstreckt.

## Claims

1. Arrangement to connect a connector (1) to a screened electrical line (2), which has a core with at least one insulated conductor around which a screen (3) is applied comprising a metal wire mesh, which is surrounded by a sheath (4) of insulating material, which arrangement has a tubular metallic contact element against, the outer surface of which the screen (3) of the line abuts (2) all around, and through which the core of the line (2) is inserted, where by the connector (1) is arranged in a metallic housing (5) and in which the contact element has a tubular socket (6) extending through the wall of the housing (5) and an extension (7) projecting radially outwards being attached to the end of the tubular socket (6) inside the housing (5), which presses against the wall and in which the screen (3) is positioned on the section of the tubular socket (6) projecting outside of the housing (5) and which is secured to the same by a mounting element, **characterized in**
- **that** on the one hand the extension (7) of tubular socket (6) lies firmly and tightly against the inside of the wall of the housing (5) and
- **that** on the other hand the mounting element, which is a crimping sleeve (9), lies tightly against the outside of the wall of the housing (5).

2. Arrangement in accordance with claim 1, **characterized in that** the free end of the crimping sleeve (9) extends over the sheath (4) of the line (2).

3. Arrangement in accordance with claim 1, **characterized in that** a heat-shrinkable tubing (10) is arranged over the crimping sleeve (9) which extends over the sheath (4) of the line (2).

## Revendications

1. Arrangement destiné au branchement d'un connecteur mâle (1 ) à une ligne (2) électrique sous écran, via laquelle un écran (3) existant composé de tresses de fils métalliques est appliqué à une âme avec au moins un conducteur isolé, ledit écran (3) étant entouré d'une gaine (4) en matériau isolant, qui présente un élément de contact métallique tubulaire sur la surface extérieure duquel repose, tout autour, l'écran (3) de la ligne (2) et à travers lequel l'âme de la ligne (2) est introduite, pour laquelle le connecteur mâle (1) est disposé dans un boîtier (5), pour lequel l'élément de contact est réalisé sous forme de tubulure (6) s'avançant à travers la paroi du boîtier (5) sur la paroi se trouvant dans le boîtier (5) de laquelle un élargissement (7) décollé radialement vers l'extérieur est appliqué qui est ajusté sur la paroi et pour laquelle l'écran (3) repose à l'extérieur sur la tubulure (6) dépassant du boîtier (5) et est fixé à celle-ci au moyen d'un élément de fixation, **caractérisé par le fait**
- **que** d'une part, l'élargissement (7) de la tubulure (6) est ajusté hermétiquement et fermement sur la paroi du boîtier (5) et
- **que** d'autre part, l'élément de fixation réalisé sous forme de douille à sertir (9) est ajusté hermétiquement à l'extérieur sur la paroi du boîtier (5).

2. Arrangement selon la revendication 1, **caractérisé par le fait que** la douille à sertir (9) s'avance avec son extrémité libre jusqu'au-dessus de la gaine (4) de la ligne (2).

3. Arrangement selon la revendication 1, **caractérisé par le fait qu'**une gaine thermorétractable (10) se composant d'un matériau rétractable en cas d'adduction de chaleur est disposée au-dessus de la douille à sertir (9), ladite gaine thermorétractable s'avançant jusqu'au-dessus de la gaine (4) de la ligne (2).
